# EUROPÄISCHE PATENTANMELDUNG

(11) **EP 4 628 426 A1**
(43) Veröffentlichungstag der Anmeldung: **08.10.2025**
(21) Anmeldenummer: 24168324.2
(22) Anmeldetag: 03.04.2024
(51) Int. Cl.: B65D 85/804

(54) **KAPSEL UND VERSCHLUSS ZUM VERSIEGELN EINER KAPSEL**

(71) Anmelder: Sandherr, Max, 8708 Männedorf (CH)
(72) Erfinder: Sandherr, Max, 8708 Männedorf (CH)
(74) Vertreter: Wenzel Nemetzade Warthmüller Patentanwälte Part mbB

(57) **Zusammenfassung**

Die vorliegende Erfindung betrifft eine Kapsel für die Zubereitung eines Getränks durch Extraktion unter Druck. Die Kapsel weist einen becherartigen Grundkörper auf, in dessen Innenraum eine Substanz aufgenommen ist und dessen Öffnung mit einem Verschluss versiegelt ist. Der Verschluss weist einen Mehrschichtaufbau auf. Eine erste Schicht des Mehrschichtaufbaus weist Perforationen auf. Die Perforationsfläche der ersten Schicht beträgt 3% oder mehr von der Gesamtfläche der ersten Schicht. Ferner betrifft die Erfindung eine Kapsel für die Zubereitung eines Getränks, wobei die Kapsel mit dem Verschluss versiegelt ist.

## Beschreibung

Die vorliegende Erfindung betrifft eine Kapsel für die Getränkezubereitung und einen Verschluss zum Versiegeln eines Innenraums der Kapsel.

Kapseln zur Zubereitung von Getränken mittels Extraktion unter Druck sind aus dem Stand der Technik bekannt. Derartige Kapseln werden häufig zur Zubereitung verschiedener Getränke wie Kaffee oder Tee verwendet. Der bekannte Stand der Technik umfasst eine Vielzahl von Kapseln, die speziell für verschiedene Getränke entwickelt wurden. Diese Kapseln bestehen in der Regel aus Kunststoff oder Aluminium und sind in neueren Ausführungen mit Bio-Polymeren, Papier oder Papier mit Bio-Folien Überzug teilweise kompostierbar. Sie sind mit einer Mischung aus fein gemahlenen oder pulvrigen Getränkezutaten gefüllt, die für die jeweilige Getränkesorte charakteristisch sind.

Der Aufbau der Kapseln variiert je nach Hersteller und Getränkeart, doch im Allgemeinen enthalten sie eine Kammer, die dazu dient, die Getränkezutaten während des Extraktionsprozesses zu halten. Diese Kammer ist oft mit einer Filtermembran verschlossen, die dafür sorgt, dass nur das extrahierte Getränk aus der Kapsel austritt, während die festen Rückstände zurückgehalten werden. Zusätzlich können die Kapseln über eine Versiegelung oder einen Deckel bzw. Verschluss verfügen, um die Zutaten frisch zu halten und den Geschmack des Endprodukts zu bewahren.

Das Verfahren zur Zubereitung eines Getränks mit Hilfe solcher Kapseln ist in der Regel einfach und schnell. Zunächst wird die Kapsel in eine speziell dafür vorgesehene Maschine eingelegt, die über einen Mechanismus zur Extraktion unter Druck und Temperatur verfügt. Sobald die Kapsel eingesetzt ist, wird diese durch den Extraktionsdruck während des Brühvorgangs gegen eine pyramidenstumpfartige oder spitz herausragende Öffnungselemente der Öffnungsvorrichtung gedrückt, um die Versiegelung zu öffnen und einen Wasserdurchtritt durch den Verschluss zu ermöglichen. Zudem wird die Kapsel rückseitig angestochen, um einen Eingang für Wasser in die Kapsel zu schaffen. Anschließend wird die Maschine aktiviert, wodurch heißes Wasser unter hohem Druck durch die Kapsel gepresst wird. Dies bewirkt, dass die Getränkezutaten extrahiert werden und das fertige Getränk in eine Tasse oder einen anderen Behälter fließen kann.

Die Verwendung von Getränkekapseln zur Zubereitung von Getränken mittels Extraktion unter Druck bietet eine Vielzahl von Vorteilen, darunter die einfache Handhabung, Konsistenz und Vielseitigkeit. Durch die Verwendung von vordosierten Kapseln wird sichergestellt, dass jedes Getränk die richtige Menge an Zutaten enthält, was zu einem gleichbleibenden Geschmackserlebnis führt. Darüber hinaus schaffen die einfache Handhabung und schnelle Zubereitung eine zeitsparende Lösung für den Verbraucher. Insgesamt hat sich die Verwendung von Getränkekapseln daher als beliebte Methode etabliert, um hochwertige Getränke in kurzer Zeit genießen zu können.

Bekannte Kapseln können jedoch den Nachteil aufweisen, dass der den Innenraum versiegelnde Verschluss oder einzelne Schichten von diesem nach einer gewissen Zeit zur Ablösung neigen und dadurch die Qualität der Getränkezutaten in der Kapsel beeinträchtigt wird. Insbesondere beim Mahlkaffee entsteht durch das Ausgasen von CO2 einen Überdruck im Innenraum, welcher den versiegelten Verschluss dauerhaft mechanisch belastet. Ebenso können bekannte Kapseln ein nachteiliges Öffnungsverhalten oder Durchdringungsverhalten aufweisen, wenn diese gegen die Öffnungsvorrichtung gedrückt werden. Beispielsweise kann es vorkommen, dass der Verschluss bei höheren Maschinentemperaturen nicht korrekt öffnet. Eine starke Nutzung der Maschine bzw. die Zubereitung mehrerer Getränke in Folge kann dazu führen, dass die Öffenbarkeit des Verschlusses mit zunehmender Temperatur abnimmt, da sich diese besser dehnt, was ein Blockieren und somit eine Funktionsunfähigkeit bewirken kann. Außerdem besteht bei bekannten Lösungen das Problem, dass der Verschluss unkontrolliert reißen kann und damit keine gleichbleibende Getränkequalität sichergestellt werden kann. Zudem sind bekannte Kapseln häufig aus Materialien hergestellt, die aufwändig recycelt werden müssen da sie nicht kompostierbar sind.

Um den vorstehenden Nachteilen zu begegnen, ist eine Kapsel gemäß Anspruch 1 mit einem Verschluss gemäß Anspruch 15 geschaffen. Vorteilhafte Weiterbildungen sind Gegenstand der abhängigen Ansprüche.

Offenbart ist eine Kapsel für die Zubereitung eines Getränks durch Extraktion unter Druck und Temperatur. Die Kapsel weist einen Grundkörper auf. Der Grundkörper kann becherartig ausgebildet sein. Dieser Grundkörper definiert einen Innenraum, der mit einer Getränkesubstanz gefüllt ist. Der Grundkörper weist eine Öffnung auf. Diese Öffnung ist mit einem Verschluss versiegelt. Dabei weist der Verschluss einen Mehrschichtaufbau auf. Zusätzlich oder alternativ kann der Grundkörper den Mehrschichtaufbau aufweisen. Die erste Schicht des Mehrschichtaufbaus weist Perforationen auf. Die Perforationsfläche der ersten Schichtbeträgt 3% oder mehr von der Gesamtfläche der ersten Schicht. Beispielsweise kann die Perforationsfläche 5% der Gesamtfläche betragen. Die erste Schicht kann eine Folie sein.

Der Grundkörper kann alternativ oder zusätzlich auch eine andere Form aufweisen. Beispielsweise kann der Grundkörper flach und/oder tellerartig ausgebildet sein. Der Grundkörper kann einen Mehrschichtaufbau aufweisen, insbesondere einen Mehrschichtaufbau, wie er in Verbindung mit dem Verschluss beschrieben ist. In manchen Ausführungsformen kann die Kapsel somit durch einen Grundkörper mit Mehrschichtaufbau und einen Verschluss mit Mehrschichtaufbau gebildet sein.

Der Verschluss kann so geformt sein, dass er einen Innenraum definiert. Insofern kann auch der Verschluss eine Öffnung definieren. Grundkörper und Verschluss können somit jeweils einen Teil eines Gesamtinnenraums der Kapsel definieren.

Grundkörper und Verschluss können öffnungsseitig aneinander befestigt sein, sodass deren Innenräume einander zugewandt sind und sich ergänzen.

Der Innenraum kann durch Verformen des Verschlusses erzeugt werden. Der Grundkörper und der Verschluss können jeweils durch Verformen eines Mehrschichtmaterials mit dem Mehrschichtaufbau hergestellt werden, wie er in Verbindung mit der Kapsel oder dem Grundkörper beschrieben ist. Dabei können der Verschluss und der Grundkörper jeweils einen Mehrschichtaufbau aufweisen. Die erste Schicht des Mehrschichtaufbaus kann Perforationen auf. Die Perforationsfläche der ersten Schicht beträgt 3% oder mehr von der Gesamtfläche der ersten Schicht. Beispielsweise kann die Perforationsfläche 5% der Gesamtfläche betragen. Die erste Schicht kann eine Folie sein.

Eine perforierte erste Schicht kann ein hohes Maß an Verbindungssicherheit mit dem jeweiligen Grundkörper der Kapsel und einer von der ersten Schicht getragenen weiteren Schicht, beispielsweise einer Barriereschicht, gewährleisten. Insbesondere kann durch eine perforierte erste Schicht ein verhältnismäßig großflächiges Versiegeln auf dem Grundkörper gewährleistet werden. Eine dauerhafte und sichere Versiegelung des Innenraums der Kapsel bis zur Nutzung für die Getränkezubereitung wird damit sichergestellt. Die Gefahr der Qualitätsbeeinträchtigung wird damit verringert. Gleichzeitig kann eine auf diese Weise perforierte erste Schicht dazu beitragen, eine gleichmäßige Extraktion der Aromen und Geschmacksstoffe durch einen kontrollierten Durchfluss zu gewährleisten und ein qualitativ hochwertiges Getränk zu erzeugen. Insbesondere wenn die erste Schicht als Folie ausgebildet ist, kann eine ausreichend große Kontaktfläche zwischen erster Schicht und Grundkörper und erster Schicht und weiterer Schicht zur Verfügung stehen, um eine flächige Verbindung zu erzeugen.

Die Perforationen können gleich groß ausgebildet sein. Auf diese Weise kann eine gleichmäßige Durchdringung des Kapselinhalts bewirkt werden, sodass die Getränkesubstanz gleichmäßig extrahiert werden kann.

Die Perforationen können im Wesentlichen identisch ausgebildet sein, also eine identische Geometrie aufweisen. Auf diese Weise kann die Extraktion noch gleichmäßiger erfolgen.

Die Perforationen können regelmäßig angeordnet sein, beispielsweise an Schnittpunkten eines gedachten quadratischen Gitters oder eines gleichseitigen und dreieckigen Gitters. Ein gleichmäßiges Perforationsmuster erleichtert die Reproduzierbarkeit des Extraktionsprozesses von Kapsel zu Kapsel.

In der ersten Schicht können zumindest acht Perforationen pro cm² vorgesehen sein. Eine erhöhte Perforationsdichte kann zu einer effizienteren Extraktion der Geschmacksstoffe und Aromen aus der Getränkesubstanz beitragen.

Die Perforationen können mit einer Spannungsspitzen vermeidenden Geometrie ausgebildet sein und/oder mit einer Minimalbreite. Die Spannungsspitzen vermeidende Geometrie und/oder Minimalbreite der Perforationen reduziert die Konzentration von Spannungen an den Rändern der Öffnungen. Dies reduziert das Risiko von Rissbildung oder Ausfransungen entlang der Perforationskanten während des Öffnungsvorgangs und des Extraktionsprozesses.

Die Perforationen können als runde oder abgerundete Perforationen ausgebildet sein. Durch die Verwendung von runden oder abgerundeten Perforationen werden scharfe Ecken vermieden, die zu Spannungsspitzen führen können. Stattdessen entstehen weichere Übergänge, was die Strukturintegrität verbessert. Beispielsweise können die Perforationen als rundliche Durchbrüche ausgebildet sein. In anderen Ausführungsformen können die Perforationen als Durchbrüche mit kontinuierlich und/oder stetig gekrümmtem Begrenzungsrand ausgebildet sein. Zum Beispiel kann jede Perforation als Kreis ausgebildet sein, beispielsweise mit einem Durchmesser von 0,15 mm oder größer, oder einem Durchmesser von 2 mm oder kleiner, oder einem Durchmesser im Bereich von 0,15 mm bis maximal 2 mm. Die Perforationen können als polygonale Durchbrüche mit abgerundeten Ecken ausgebildet sein. Die Perforationen können in Ecken einen Mindestradius von 0,15 mm aufweisen.

Die Perforationen können abgerundete Kanten aufweisen. Durch das Abrunden der Kanten der Perforationen kann die Belastung auf die erste Schicht, beispielsweise die Folie, reduziert werden, was das Risiko eines Einrisses verringert. Scharfe Kanten können zu Spannungsspitzen führen, die das Einreißen begünstigen. Abgerundete Kanten bieten einen sanften Übergang und verteilen die Belastung gleichmäßiger.

Der Perforationsrand kann in Umfangsrichtung zumindest abschnittsweise verstärkt sein. Eine Verstärkung des Perforationsrands kann dazu beitragen, das Einreißen der ersten Schicht, beispielsweise der Folie, entlang der Perforationen zu verhindern und die strukturelle Integrität der Folie zu verbessern. Durch die Verstärkung des Perforationsrands kann die Belastung, die während des Extraktionsprozesses auf die Kanten der Öffnungen wirkt, gleichmäßiger verteilt, was das Risiko eines Einrisses verringert. Eine solche Verstärkung kann insbesondere in Bereichen mit erhöhter Spannung, beispielsweise in Eckbereichen, vorgesehen werden.

Die Verstärkung des Perforationsrands kann durch Materialverdickung erfolgen. Beispielsweise kann der Perforationsrand zumindest abschnittsweise, vorzugsweise vollständig umlaufend, eine Dicke aufweisen, die größer als die Foliendicke bzw. größer als die Normaldicke der ersten Schicht ist. Beispielsweise kann der Perforationsrand um mindestens 10% dicker als die übrige Foliendicke sein bzw. 10% dicker als weiter vom Perforationsrand entfernte Bereiche der ersten Schicht.

Der Perforationsrand kann einen Kragen aufweisen oder kragenartig ausgebildet sein. Der Perforationsrand kann durch aufgeschmolzenes oder angestautes Material verstärkt und/oder verdickt sein, wobei ein Aufschmelzen oder Anstauen bei der Erzeugung der Perforation stattfinden kann. Beispielsweise können die Perforationen durch Aufschmelzen mittels Laser geschaffen werden, wobei das Material der ersten Schicht bis zur Durchdringung erweicht wird und sich am Rand ansammelt und dort aushärtet. Der Perforationsrand kann eine Dicke von 0,1 mm oder größer aufweisen, beispielsweise eine Dicke von 0,4 mm bis 0,6 mm, insbesondere von 0,5 mm bis 0,6 mm. Kragen kann jedoch auch durch Umformung geformt werden, beispielsweise bei einer Durchlochung der ersten Schicht mittels einer Nadel.

Durch entsprechende Anordnung und Geometrie der Perforationen kann eine optimale Durchflussrate ohne Beeinträchtigung der strukturellen Integrität der Folie bzw. der ersten Schicht erreicht werden.

Die erste Schicht kann einen biobasierten Kunststoff aufweisen oder aus einem biobasierten und/oder kompostierbaren Kunststoff hergestellt sein. Der biobasierte und/oder kompostierbaren Kunststoff kann ein Biopolyester sein, beispielsweise PHA, PBS, PLA oder PBAT. Durch die Verwendung von biobasiertem und/oder kompostierbaren Kunststoff kann eine nachhaltigere und umweltfreundlichere Kapsel geschaffen werden.

Unter kompostierbar kann vorliegend verstanden werden, dass sich ein Material vollständig und mehrheitlich in CO₂ und Wasser durch Mikroorganismen abbaut. Unter Zugabe von anderen organischen Abfällen und Feuchtigkeit kann ein Kompost erzeugt werden. Das Material baut sich bei Raumtemperatur im Gartenkompost und/oder unter höheren Temperaturen grösser 50°C im Industriekompost ab.

Die erste Schicht kann ein Monomaterial oder Mischung von mindestens zweier biobasierter und/oder kompostierbarer Kunststoffe aufweisen oder aus einer solchen Mischung hergestellt sein. Ebenfalls kann die Mischung aus verschieden PHA (Polyhydroxyalkanoate), deren Co-Polymere wie PHB (Polyhydroxybuttersäure), PHBV (Poly (hydroxybutyrat-co-hydroxyvalerat)-Copolymere), PHBH (Poly(3-hydroxybutyrat-co-3-hydroxyhexanoat)) oder P34HB (Poly (3-Hydroxybutyrate 4-hydroxybutyrate)) bestehen. Auf diese Weise können individuelle Stärken verschiedener biobasierter und/oder kompostierbarer Kunststoffe sowie PHA's mit unterschiedlichen Eigenschaften vorteilhaft kombiniert werden, um eine erste Schicht mit verbesserten Eigenschaften zu schaffen, beispielsweise im Hinblick auf die Reißfestigkeit.

Der Verschluss kann ferner eine zweite Schicht aufweisen. Die zweite Schicht kann als Barriereschicht ausgebildet sein, insbesondere als gasundurchlässige Schicht und/oder als Feuchtigkeitsbarriere. Beispielsweise kann die Barriereschicht als Sauerstoffbarriere ausgebildet sein, wodurch das Eindringen von Sauerstoff in die Kapsel verhindert wird und auf diese Weise die Frische und der Geschmack der Getränkesubstanz geschützt wird. Eine solche Barriereschicht kann dazu beitragen, Oxidationsreaktionen in der Getränkesubstanz zu vermeiden und den Verlust von Aromen zu minimieren. Eine Feuchtigkeitsbarriere verhindert oder reduziert das Eindringen von Feuchtigkeit in die Kapsel. Auf diese Weise kann beispielsweise ein Verklumpen, Auflösen oder Verderben der Getränkezutaten vermieden werden, wodurch die Qualität der Zutaten sichergestellt wird und negative Einflüsse auf den Extraktionsprozess reduziert werden. Die zweite Schicht kann Papier, beschichtetes Papier und/oder beschichtete Cellulose aufweisen. Die Beschichtung der zweiten Schicht kann eine Metallbeschichtung aufweisen und/oder mit hoher Wasserdampfbarriere. Weitere Beschichtungen sind Lacke, Siliziumoxid oder Aluminiumoxid.

Der Verschluss kann ferner eine dritte Schicht aufweisen. Die dritte Schicht kann als Filterschicht ausgebildet sein und ein Filtermaterial aufweisen. Das Filtermaterial kann pflanzlich, biologisch abbaubar und/oder heißsiegelfähig sein. Das Filtermaterial sorgt dafür, dass nur das extrahierte Getränk aus der Kapsel austritt, während die Getränkezutaten in der Kapsel zurückgehalten werden.

Gemäß einer Ausführungsform weist der Verschluss eine einzige erste Schicht, eine einzige zweite Schicht und eine einzige dritte Schicht auf. Gemäß einer Ausführungsform sind die Schichten genau in dieser Abfolge vorgesehen, wobei die erste Schicht bei dieser und allen anderen Anordnungen auf der dem Kapselinnenraum zugewandten Seite angeordnet sein kann.

Die erste Schicht und die dritte Schicht können auf gegenüberliegenden Seiten der zweiten Schicht vorgesehen sein. Einzelne Schichten des Verschlusses können mittels Klebstoffs aneinandergeklebt sein. Der Klebstoff und/oder sämtliche anderen Bestandteile des Verschlusses und/oder der Kapsel kann/können kompostierbar sein.

Bei einigen Ausführungsformen kann ein die Öffnung definierender Kapselrand flanschartig ausgebildet sein und der Verschluss an dem Kapselrand befestigt sein. Der Verschluss kann flach oder eben ausgebildet sein. Gemäß einer Ausführungsform kann ein die Öffnung definierender Verschlussrand flanschartig ausgebildet sein. Ein flanschartiger Verschlussrand kann an einem flanschartigen Kapselrand befestigt sein.

Der Verschluss kann mittels Heißsiegeln oder Ultraschall an den Kapselrand gefügt sein. Der Mehrschichtfolie des Verschlusses kann auch zusätzlich ein Siegelmedium in der Form eines Vlieses oder Kleber zugefügt sein. Ein solches Siegelmedium kann grundsätzlich an Mehrschichtaufbauten, wie sie hier beschrieben sind, vorgesehen sein, insbesondere an der ersten Schicht.

Die erste Schicht des Verschlusses kann dem Innenraum der Kapsel zugewandt sein. Ist der Grundkörper der Kapsel ebenfalls aus einem Mehrschichtaufbau gebildet, beispielsweise mit identischer Struktur wie der Verschluss, kann die erste Schicht dem Innenraum zugewandt sein oder auf der dem Innenraum zugewandten Seite des Mehrschichtaufbaus angeordnet sein. Sind Grundkörper und Verschluss jeweils aus dem Mehrschichtaufbau gebildet, können die ersten Schichten einander zugewandt sein. Beispielsweise können die ersten Schichten direkt oder mittels Klebstoff aneinandergefügt sein.

Der Grundkörper der Kapsel kann einen biobasierten Kunststoff aufweisen, beispielsweise aus Biopolyester, insbesondere aus PHA, PBS, PLA oder PBAT, insbesondere aus einem biobasierten Kunststoff hergestellt sein. Der Grundkörper kann eine Mischung mindestens zweier biobasierter Kunststoffe aufweisen oder aus einer solchen Mischung hergestellt sein.

Offenbart ist vorliegend auch ein Verschluss zum Versiegeln einer für die Extraktion unter Druck vorgesehenen Kapsel für die Zubereitung eines Getränks. Die Kapsel kann wie bereits vorstehend erläutert ausgebildet sein. Der Verschluss weist einen Mehrschichtaufbau auf, wobei eine erste Schicht des Mehrschichtaufbaus Perforationen aufweist, und wobei die Perforationsfläche der ersten Schicht 3% oder mehr von der Gesamtfläche der ersten Schicht beträgt, beispielsweise 5%.

Ferner offenbart ist vorliegend ein Grundkörper einer für die Extraktion unter Druck und Temperatur vorgesehenen Kapsel für die Zubereitung eines Getränks. Die Kapsel kann wie vorstehend erläutert ausgebildet sein. Der Grundkörper weist einen Mehrschichtaufbau auf, wobei eine erste Schicht des Mehrschichtaufbaus Perforationen aufweist, und wobei die Perforationsfläche der ersten Schicht 3% oder mehr von der Gesamtfläche der ersten Schicht beträgt, beispielsweise 5%. Der Grundkörper kann mit einem Verschluss versiegelt sein, beispielsweise einem Verschluss, wie er vorstehend beschrieben ist. Der Grundkörper und der Verschluss können gemeinsam ein Pad bilden. Die Kapsel kann demnach in der Form eines Pads bereitgestellt sein.

Die beigefügten Figuren veranschaulichen Ausführungsformen und dienen zusammen mit der Beschreibung dazu, die Ausführungsformen zu erläutern.
- Fig. 1: zeigt eine Querschnittsansicht eines Verschlusses gemäß einer Ausführungsform.
- Fig. 2: zeigt eine Querschnittsansicht einer Kapsel gemäß einer Ausführungsform.
- Fig. 3: zeigt eine Draufsicht auf eine erste Schicht eines Verschlusses mit möglichen Perforationen gemäß unterschiedlichen Ausführungsformen.
- Fig. 4: zeigt eine Draufsicht auf eine erste Schicht eines Verschlusses mit möglichen Perforationen gemäß unterschiedlichen Ausführungsformen.
- Fig. 5: zeigt eine mittels Nadeldurchlochung erzeugte Perforation in einer ersten Schicht gemäß einer Ausführungsform.
- Fig. 6: zeigt eine mittels Laser erzeugte Perforation in einer ersten Schicht gemäß einer Ausführungsform.
- Fig. 7: zeigt eine Kapsel hergestellt aus einem Mehrschichtmaterial gemäß einer Ausführungsform.

In den Figuren kennzeichnen gleiche Bezugszeichen im Allgemeinen identische, funktionell ähnliche und/oder strukturell ähnliche Elemente. Zudem sind die Figuren schematisch und nicht maßstabsgetreu.

Nachfolgend werden Ausführungsformen der Erfindung unter Bezugnahme auf die Figuren beschrieben.

Fig. 2 zeigt eine Kapsel 1 für die Zubereitung eines Getränks. Die Kapsel 1 weist einen becherartigen Grundkörper 20 auf, der einen Innenraum 22 hat. Im Innenraum 22 ist eine nicht näher dargestellte Substanz für die Extraktion mit heißem Wasser aufgenommen. Eine Öffnung 24 des becherartigen Grundkörpers 20 ist von einem ringartigen Flansch 26 umgeben. Auf dem ringartigen Flansch 26 ist ein Verschluss 10 befestigt, der den Innenraum 22 versiegelt.

Gemäß einer Ausführungsform besteht der Verschluss zum Versiegeln von Kapseln aus einer mehrschichtigen Struktur, die verschiedene Funktionsschichten kombiniert. Diese Schichten wirken zusammen, um die gewünschten Eigenschaften für die Lagerung und Getränkeextraktion zu erzielen. Obwohl die Erfindung nicht auf eine bestimmte Anzahl von Schichten beschränkt ist, konzentriert sich die folgende Beschreibung auf einen Dreischichtaufbau.

Die Perforationen sind so angeordnet, dass sie einen kontrollierten und gut dosierten Flüssigkeitsstrom während der Getränkeextraktion ermöglichen. Dies führt zu einer verbesserten Extraktionseffizienz und gewährleistet, dass das Getränk durch den Brühvorgang sein volles Geschmackspotenzial erreicht.

Fig. 1 zeigt eine Querschnittsansicht eines Verschlusses 10 zum Versiegeln des Grundkörpers 20 gemäß einer Ausführungsform. Der Verschluss 10 weist eine erste Schicht 12, eine zweite Schicht 14 und eine dritte Schicht 16 auf. Benachbarte Schichten sind mittels Klebstoff 13, 15 aneinandergefügt und bilden gemeinsam einen Mehrschichtverbund. Der Klebstoff 13, 15 kann ein biokompostierbarer Klebstoff sein.

Die erste Schicht 12 ist eine Folienlage, beispielsweise aus Polyhydroxyalkanoate (PHA), wobei diese auch mit anderen biobasierten und/oder kompostierbaren Kunststoffmaterialien hergestellt werden kann, beispielsweise Polylactide (PLA) oder Poly(butylenadipat-co-terephthalat) (PBAT) oder Polybutylensuccinat (PBS). Die erste Schicht weist Perforationen 17 auf. Diese Perforationen 17 können regelmäßig verteilt sein und können jeweils im Wesentlichen identische Abmessungen aufweisen. Die Perforationen 17 können beispielsweise an Schnittpunkten oder Kreuzungspunkten einer gedachten Gitterstruktur angeordnet sein, wie in Fig. 3 oder Fig. 4 gezeigt. Fig. 3 zeigt beispielsweise eine quadratische Gitterstruktur und Fig. 4 zeigt beispielsweise eine Gitterstruktur aus gleichseitigen Dreiecken.

Für die Perforationen 17 sind unterschiedliche Formen denkbar, die in den Figuren in unterschiedlichen Bereichen angedeutet sind. Beispielsweise können die Perforationen als Kreise 17a, Ovale 17b, Rechtecke 17c, Polygone 17d oder Kreuze 17e ausgebildet sein. Es sei jedoch angemerkt, dass gemäß der Ausführungsform in Fig. 2 lediglich eine der dargestellten Perforationsformen über die gesamte erste Schicht hinweg vorgesehen ist. Mit anderen Worten, es werden gemäß der in Fig. 2 gezeigten Ausführungsform nur identische Perforationen 17 in die erste Schicht 12 in einem regelmäßigen Muster eingebracht. Während der Zubereitung bleibt die Schicht 12 intakt.

Die durch die Perforationen 17 erzeugte Perforationsfläche nimmt 3% der Folienoberfläche bzw. Oberfläche der ersten Schicht oder mehr ein. Beispielsweise kann die Perforationsfläche 5% betragen. Auf diese Weise kann eine gute Balance zwischen ausreichend gutem Durchfluss durch die erste Schicht und gleichzeitig ausreichend großer Kontaktfläche für einen Kontakt mit dem Grundkörper 20 erzielt werden. Die zur Verfügung stehende Kontaktfläche ist dabei so bemessen, dass einerseits die erste Schicht 12 fest auf den Kapselrand bzw. den Flansch 26 gefügt werden kann und andererseits eine ausreichend gute Klebverbindung 13 mit der zweiten Schicht 14 vorgesehen werden kann.

Im Gegensatz zur alleinigen Verwendung eines nichtgewebten Materials, beispielsweise Vlies, als erste Schicht, hat die Verwendung einer perforierten Folie als erste Schicht den Vorteil, dass eine verhältnismäßig großflächige und damit zuverlässige Klebverbindung mit der zweiten Schicht 14 verwirklicht werden kann, die nicht zur Delamination neigt. Eine derart vergrößerte Kontaktfläche für den Klebstoff bietet eine flächigere Klebeverbindung und verhindert somit ein Ablösen der zweiten Schicht von der ersten Schicht, wenn die erste Schicht vom Innenraum 22 nach außen mit Druck beaufschlagt und den Verschluss 10 nach außen wölbt. Ein solcher Innendruck kann beispielsweise durch Ausgasen der Substanz, beispielsweise von Kaffee, sowie durch Temperaturänderungen und Außendruckschwankungen entstehen.

Die zweite Schicht 14 ist gemäß der Ausführungsform als Barriereschicht ausgebildet, insbesondere als Sauerstoffbarriere. Die zweite Schicht kann aus Papier hergestellt sein bzw. eine Papierschicht sein. Der Vorteil gegenüber beispielsweise einer (optional metallbeschichteten) Folie, beispielsweise einer Kunststofffolie wie eine Celluloseacetat-Folie, liegt darin, dass die Papierbarriere den Durchfluss bei warmen Maschinen nicht blockiert, da sich diese im Gegensatz zu einer Kunststofffolie geringer dehnt und aufreißt oder aufweicht und somit besser wasserdurchgängig gemacht wird.

Die dritte Schicht 16 ist gemäß der Ausführungsform eine Filterschicht. Die dritte Schicht 16 kann ebenfalls aus Papier hergestellt sein bzw. eine Papierschicht sein. Die dritte Schicht 16 ist mittels Klebstoff 15 an die zweite Schicht 14 gefügt.

Die Perforationen 17 können im Randbereich 18 verstärkt ausgebildet sein. Zum Beispiel kann ein Kragen 19 um die Perforation 17 ausgebildet sein. Die Perforationen 17 können beispielsweise mittels Durchlochung in die erste Schicht 12 eingebracht werden, beispielsweise mit Nadeln N, wie in Fig 5 gezeigt. Bei diesem Vorgang wird die erste Schicht punktuell durchbrochen und dabei verformt, sodass auf der Nadelaustrittsseite ein Rand von der ersten Schicht 12 wegragt bzw. absteht. Auf diese Weise erhält die Perforation eine Ausgestaltung, die einer Verformung besser standhält und Spannungsspitzen im Randbereich reduziert.

Bei einer anderen Ausführungsform, die in Fig. 6 gezeigt ist, werden die Perforationen durch Wärmeeinwirkung und Aufschmelzen der ersten Schicht eingebracht, beispielsweise mittels Laserstrahlen L. Auf diese Weise kann sich das geschmolzene Material im Perforationsrand 18 sammeln und dort zu einem verdickten Rand aushärten. Auch auf diese Weise kann ein verstärkter Perforationsrand 18 geschaffen werden, der ein Einreißen der ersten Schicht in den Perforationen verhindern kann.

Fig. 7 zeigt eine weitere mögliche Ausführungsform einer Kapsel. Bei dieser gezeigten Anordnung weisen der Grundkörper 20 und der Verschluss 10 jeweils einen Mehrschichtaufbau auf. Grundkörper 20 und Verschluss 10 können identisch ausgebildet sein. Die Kapsel kann somit symmetrisch zu einer Mittelebene ausgebildet sein. Der Grundkörper 20 und der Verschluss 10 weisen von innen nach außen jeweils eine erste Schicht 12, eine zweite Schicht 14 und eine dritte Schicht 16 auf. Die erste Schicht 12 kann so ausgebildet sein, wie es zuvor im Hinblick auf andere Ausführungsformen beschrieben ist. Die zweite Schicht 14 kann so ausgebildet sein, wie es zuvor im Hinblick auf andere Ausführungsformen beschrieben ist. Die dritte Schicht 16 kann so ausgebildet sein, wie es zuvor im Hinblick auf andere Ausführungsformen beschrieben ist. Auf der Innenseite der ersten Schichten 12 kann ein Siegelmedium 25 vorgesehen sein. Ferner sind bei dem in Fig. 7 gezeigten Aufbau die Öffnungen von Grundkörper und Verschluss von einem Flansch 26 umgeben. Auf dem ringartigen Flansch 26 des Grundkörpers ist ein Flansch des Verschlusses befestigt. Der Innenraum 22 der Kapsel wird dabei von Grundkörper 20 und Verschluss 10 gemeinsam gebildet.

Sämtliche Schichten, Klebstoffe und der Kapselgrundkörper können aus bio-basierten oder/und kompostierbaren Materialen hergestellt sein. Insgesamt ist mit den vorstehenden Anordnungen nach den Ausführungsformen eine Kapsel geschaffen, die umweltfreundlicher als herkömmliche Kapseln, insbesondere kompostierbar, ist und dabei gleichzeitig eine zuverlässige Versiegelung mit deutlich verminderter oder ohne Delamination der Schichten aufweist. Zumindest die erste Schicht bleibt aufgrund der vorstehend beschriebenen Ausgestaltungen während der Getränkezubereitung vollständig intakt und reißt nicht auf, so dass das extrahierte Getränk nur durch die Perforationen fließt.

### BEZUGSZEICHENLISTE

- 1: Kapsel
- 10: Verschluss
- 12: erste Schicht/Folie
- 13: Klebstoff
- 14: zweite Schicht/Barriere
- 15: Klebstoff
- 16: dritte Schicht/Filter
- 17: Perforation
- 17a: kreisförmige Perforation
- 17b: ovale Perforation
- 17c: rechteckige Perforation
- 17d: polygonförmige Perforation
- 173: kreuzförmige Perforation
- 18: Perforationsrand
- 19: Kragen
- 20: Grundkörper
- 22: Innenraum
- 24: Öffnung
- 25: Siegelmedium
- 26: Kapselrand
- L: Laserstrahl
- N: Nadel

## Patentansprüche

1. Kapsel (1) für die Zubereitung eines Getränks durch Extraktion unter Druck, mit einem Grundkörper (20), beispielsweise einem becherartigen Grundkörper oder einem tellerartigen Grundkörper, der einen mit einer Getränkesubstanz gefüllten Innenraum (22) aufweist, wobei eine Öffnung (24) des Grundkörpers (20) mit einem Verschluss (10) versiegelt ist, wobei der Verschluss (10) und/oder der Grundkörper (20) einen Mehrschichtaufbau aufweist, insbesondere ein flexibles und/oder folienartiges Laminat aufweist, wobei eine erste Schicht (12) des Mehrschichtaufbaus Perforationen (17) aufweist und wobei die Perforationsfläche der ersten Schicht (12) 3% oder mehr von der Gesamtfläche der ersten Schicht beträgt, beispielsweise 5%.

2. Kapsel (1) nach Anspruch 1, wobei die Perforationen (17) gleich groß sind und/oder wobei die Perforationen (17) im Wesentlichen identisch ausgebildet sind und/oder wobei die Perforationen (17) regelmäßig angeordnet sind, beispielsweise an Schnittpunkten eines gedachten quadratischen Gitters oder eines gleichseitigen und dreieckigen Gitters, und/oder wobei in der ersten Schicht (12) zumindest acht Perforationen (17) pro cm² vorgesehen sind.

3. Kapsel (1) nach einem der vorhergehenden Ansprüche, wobei die Perforationen (17) mit einer Spannungsspitzen vermeidenden Geometrie ausgebildet sind und/oder wobei die erste Schicht (12) eine Folie ist oder aufweist.

4. Kapsel (1) nach Anspruch 3, wobei die Perforationen (17) als rundliche Durchbrüche (17a) ausgebildet sind und/oder wobei die Perforationen (17) als Durchbrüche (17a; 17b) mit kontinuierlich und/oder stetig gekrümmtem Begrenzungsrand (18) ausgebildet sind und/oder wobei jede Perforation (17) als Kreis (17a) ausgebildet ist, beispielsweise mit einem Durchmesser von 0,15 mm oder größer oder einem Durchmesser von 2 mm oder kleiner oder einem Durchmesser im Bereich von 0,15 mm bis maximal 2 mm.

5. Kapsel (1) nach Anspruch 3, wobei die Perforationen (17) als polygonale Durchbrüche (17c; 17d) mit abgerundeten Ecken ausgebildet sind, beispielsweise mit einem Eckenradius größer 0,15 mm.

6. Kapsel (1) nach einem der vorhergehenden Ansprüche, wobei der Perforationsrand (18) in Umfangsrichtung zumindest abschnittsweise verstärkt ist, insbesondere in Bereichen mit erhöhter Spannung, beispielsweise in Eckbereichen, und/oder wobei der Perforationsrand (18) zumindest abschnittsweise, vorzugsweise vollständig umlaufend, eine Dicke aufweist, die größer als die Dicke der ersten Schicht ist, beispielsweise um mindestens 10% dicker als die übrige Dicke der ersten Schicht ist, und/oder wobei der Perforationsrand (18) einen Kragen (19) aufweist oder kragenartig ausgebildet ist und/oder wobei der Perforationsrand (18) durch aufgeschmolzenes oder angestautes Material verstärkt und/oder verdickt ist und/oder wobei der Perforationsrand (18) eine Dicke von 0,1 mm oder größer aufweist, beispielsweise eine Dicke von 0,4 mm bis 0,6 mm.

7. Kapsel (1) nach einem der vorhergehenden Ansprüche, wobei die erste Schicht (12) einen biobasierten Kunststoff aufweist, beispielsweise aus Biopolyester, insbesondere aus PHA, PBS, PLA oder PBAT, insbesondere aus einem biobasierten und/oder kompostierbaren Kunststoff hergestellt ist, und/oder wobei die erste Schicht (12) eine Mischung mindestens zweier Kunststoffe, beispielsweise biobasierter Kunststoffe, aufweist oder aus einer solchen Mischung hergestellt ist und/oder aus einer Kombination verschiedener PHAs aus mindestens zwei Komponenten, wie beispielsweise PHB, PHBV, PHBH und P34HB, hergestellt ist.

8. Kapsel (1) nach einem der vorhergehenden Ansprüche, wobei der Verschluss (10) und/oder der Grundkörper (20) ferner eine zweite Schicht (14) aufweist, wobei die zweite Schicht (14) als Barriereschicht ausgebildet ist, insbesondere als gasundurchlässige Schicht, beispielsweise als Sauerstoffbarriere ausgebildet ist, und/oder wobei die zweite Schicht (14) Papier und/oder beschichtete Cellulose aufweist und/oder wobei die zweite Schicht (14) eine Metallbeschichtung aufweist und/oder eine Wasserdampfbarriere, insbesondere eine hohe Wasserdampfbarriere, aufweist.

9. Kapsel (1) nach einem der vorhergehenden Ansprüche, wobei der Verschluss (10) und/oder der Grundkörper (20) ferner eine dritte Schicht (16) aufweist, wobei die dritte Schicht (16) als Filterschicht ausgebildet ist und ein Filtermaterial aufweist, wobei das Filtermaterial pflanzlich, biologisch abbaubar und/oder heißsiegelfähig ist.

10. Kapsel (1) nach Anspruch 9 in Kombination mit Anspruch 8, wobei der Verschluss (10) und/oder der Grundkörper (20) eine einzige erste Schicht (12), eine einzige zweite Schicht (14) und eine einzige dritte Schicht (16), vorzugsweise genau in dieser Abfolge und/oder ohne weitere Schichten, aufweist und/oder wobei die erste Schicht (12) und die dritte Schicht (16) auf gegenüberliegenden Seiten der zweiten Schicht (14) vorgesehen sind und/oder wobei einzelne Schichten des Verschlusses (10) mittels Klebstoffs (13, 15) aneinandergeklebt sind, wobei der Klebstoff (13, 15) bevorzugt kompostierbar ist.

11. Kapsel (1) nach einem der vorhergehenden Ansprüche, wobei ein die Öffnung (24) definierender Kapselrand (26) flanschartig ausgebildet ist und der Verschluss (10) an dem Kapselrand (26) befestigt ist.

12. Kapsel (1) nach Anspruch 11, wobei der Verschluss (10) mittels Heißsiegeln oder Ultraschall an den Kapselrand (26) gefügt ist.

13. Kapsel (1) nach einem der vorhergehenden Ansprüche, wobei die erste Schicht (12) dem Innenraum (22) zugewandt ist und/oder wobei ein zusätzliches Siegelmedium (25) verwendet wird.

14. Kapsel (1) nach einem der vorhergehenden Ansprüche, wobei der Grundkörper (20) einen biobasierten Kunststoff aufweist, beispielsweise aus Biopolyester, insbesondere aus PHA, PBS, PLA oder PBAT, insbesondere aus einem biobasierten Kunststoff hergestellt ist, und/oder wobei der Grundkörper (20) eine Mischung mindestens zweier biobasierter Kunststoffe aufweist oder aus einer solchen Mischung hergestellt ist und/oder aus einer Kombination verschiedener PHAs aus mindestens zwei Komponenten, wie beispielsweise PHB, PHBV, PHBH und P34HB, hergestellt ist.

15. Verschluss (10) zum Versiegeln einer für die Extraktion unter Druck vorgesehenen Kapsel (1) für die Zubereitung eines Getränks, beispielsweise einer Kapsel (1) nach einem der vorhergehenden Ansprüche, wobei der Verschluss (10) einen Mehrschichtaufbau aufweist, insbesondere ein flexibles, folienartiges Laminat aufweist, wobei eine erste Schicht (12) des Mehrschichtaufbaus Perforationen (17) aufweist und wobei die Perforationsfläche der ersten Schicht (12) 3% oder mehr von der Gesamtfläche der ersten Schicht beträgt, beispielsweise 5%.
